# EUROPÄISCHE PATENTSCHRIFT

(11) **EP 0 058 731 B1**
(45) Veröffentlichungstag und Bekanntmachung des Hinweises auf die Patenterteilung: **24.07.1985**
(21) Anmeldenummer: 81101221.0
(22) Anmeldetag: 20.02.1981
(51) Int. Cl.: E02D 29/02, E01F 8/00, E02D 17/20

(54) **Aus einer Vielzahl von Bauelementen zusammengesetzte Elementmauer**
Wall composed of a plurality of construction elements
Mur composé d'une pluralité d'éléments de construction

(43) Veröffentlichungstag der Anmeldung: 01.09.1982
(73) Patentinhaber: Boller, Paul Francis, CH-8105 Regensdorf ZH (CH)
(72) Erfinder: Boller, Paul Francis, CH-8105 Regensdorf ZH (CH)
(74) Vertreter: Utiger, Heinrich

## Beschreibung

Vorliegende Erfindung betrifft eine aus einer Vielzahl von Bauelementen zusammengesetzte, bepflanzbare Elementmauer zur Errichtung von Stützmauern oder Felsverkleidungen.

Gemäss der deutschen Patentschrift 2 646 020 ist ein Bauelementesatz.zur Herstellung von Kastenmauern bekannt. Jedes Bauelement weist mindestens zwei parallele Querbalken mit je einer nach oben und nach unten gerichteten Auflagefläche auf, welche in zwei zueinander parallelen Ebenen liegen, wobei zwei unter sich parallele,-zu den Querbalken rechtwinklig orientierte und zwischen den Ebenen liegende Längsbalken vorhanden sind, die mit den Querbalken aus einem Stück gefertigt sind.

Solche Kastenmauern haben den Nachteil, dass beim Errichten von Bermen, infolge der Kraftableitung durch die einzelnen Auflagernocken, spezielle Ingenieurarbeiten für die statische Berechnung der darunterliegenden Querträger erforderlich sind, was zu Mehrkosten bei Planung und Armierung führt. Ferner erfolgt die Einleitung der Horizontalkräfte in die Fundamente über den Rahmen zum Querträgernocken. Für den statischen Nachweis dieser Rahmen sind ebenfalls spezielle Ingenieurarbeiten notwendig. Dies führt wiederum zu Mehrkosten in Planung und Armierung. Ausserdem ist die Höhe der Mauer begrenzt, weil .die Nocken der untersten Elemente die auftretenden Kräfte nicht mehr aufnehmen können.

Ein weiterer Nachteil ist auch darin zu erblikken, dass solche Kastenmauern relativ schwer zu bepflanzen sind, weil der Abstand zwischen den Stahlbetonelementen für einen idealen Pflanzenwuchs zu klein ist. Von einer'schalldämmenden Wirkung kann insbesonders in den ersten Jahren nicht gesprochen werden.

Kastenelemente, deren Längswand rechtwinklig zu den Querträgern angeordnet ist, sind durch die französische Patentschrift 2 409 351 für die Errichtung von Stützmauern bekannt. Solche Stützmauern sind dadurch gekennzeichnet, dass jeweils ein Kastenelement auf zwei darunterliegenden und zwar Stirnseite auf Stirnseite zu ruhen kommt, derart, dass eine einzige, undurchbrochene Wand entsteht, die als solche kaum mehr als be^{p}flanzbar zu bezeichnen ist.

Der Nachteil einer solchen Stützmauer ist darin zu erblicken, dass die vorfabrizierten Kastenelemente in dieser Art und ohne jegliche Verankerung kaum einem Erddruck standhalten können, wie dies bei praktischen Beispielen aufgezeigt werden konnte.

Die vorliegende Erfindung stellt sich die Aufgabe, aus einer Vielzahl von Bauelementen zusammengesetzte, bepflanzbare Elementmauer zur Errichtung von Stützmauern oder Felsverkleidungen zu schaffen, wobei es möglich sein soll, beliebig grosse Bermen zu erstellen, ohne dass Zusatzarmierungen notwendig sind und ohne dass weitere, statische Einzelberechnungen durchgeführt werden müssen, weil die Krafteinleitung in die Fundamente nicht durch Auflagernocken, sondern durch Querträgerscheiben statisch optimal erfolgt. Somit sollen auch höhere Mauern erstellt werden können.

Durch genügend dimensionierten Abstand zwischen den Stahlbetonelementen sollen Pflanzen optimal gedeihen können, was zu einer guten, schalldämmenden Wirkung führt.

Erfindungsgemäss wird diese Aufgabe dadurch gelöst, dass jedes Bauelement offenrahmig, aus einem Stück gefertigt, aus lediglich einer Längswand und aus mindestens zwei Querträgerwänden besteht, wobei die Längswand über die beiden Querträgerwände hinausgeht und wobei die gesamte Oberfläche der Querträgerwände nach oben, sowie auch nach unten gerichtete Auflagerflächen aufweist, derart, dass die Elementmauer aus Bauelementen zweier Ausführungsmodifikationen zusammengesetzt ist, wobei bei den Bauelementen der ersten Ausführungsmodifikation die Querträgerwände in der Seitenansicht senkrecht zu den Längswänden verlaufen und bei den Bauelementen der zweiten Ausführungsmodifikation die Längswände in der Seitenansicht in einem Neigungswinkel (a) zu den Querträgerwänden angeordnet sind und dass die Bauelemente der beiden Ausführungsmodifikationen jeweils alternierend mit seitenversetzt angeordneten Längswänden übereinandergesetzt sind. Die Elementmauer kann gemäss Patentanspruch 2 auch aus einem einzigen Grundtyp von Bauelementen derart zusammengesetzt sein, dass die Längswände zweier übereinanderliegender Bauelemente seitenversetzt, d. h. auf entgegengesetzten Seiten der Elementmauer verlaufen, wobei die Längswände derart geneigt sind, dass ihr oberer Rand weiter vorne orientiert ist als ihr unterer Rand.

Bis anhin war die kombinierte und alternierende Erstellungsweise mit Bauelementen, deren eine Längswand in einem Neigungswinkel (a) zu den Querträgerwänden steht, nicht bekannt. Durch diese Kombination können nun zusätzlich zu den bepflanzbaren Stützmauern und Felsverkleidungen freistehende und bepflanzbare Schallschutzwände erstellt werden, die preisgünstig sind und wirklich schalldämmend wirken.

Anhand der beiliegenden, schematischen Zeichnungen wird die Erfindung beispielsweise erörtert.

Es zeigen:
Fig. 1 eine perspektivische Ansicht einer Ausführungsmodifikation eines Bauelementes,
Fig. 2 eine Draufsicht auf eine andere Ausführungsmodifikation eines Bauelementes,
Fig. 3 eine perspektivische Ansicht von fünf alternierend aufeinanderliegenden Bauelementen gemäss Fig. 1,
Fig. 4 eine perspektivische Ansicht einer Kombination von fünf aufeinanderliegenden Bauelementen gemäss den Fig. 1 und 2,
Fig. 5 einen Querschnitt mitten durch eine Schallschutzwand gemäss den Fig. 3 und 1,
Fig. 6 einen Querschnitt mitten durch eine Stützmauer gemäss den Fig. 4, 1 und 2.

Eine erste Ausführungsmodifikation eines Bauelementes wird in Fig. 1 gezeigt. Das Bauelement ist offenrahmig und besteht aus einer Längswand 5, sowie aus zwei senkrecht dazu angeordneten Querträgerwänden 6, 6', wobei die Längswand 5 in 5' und 5" über die beiden Querträgerwände 6 und 6' hinausgeht und wobei die Längswand 5 zu den Querträgerwänden 6 und 6' in einem Neigungswinkel (a) angeordnet ist. Die Querträgerwände 6 und 6' weisen je eine nach oben gerichtete Fläche 7, 7', sowie eine nach unten gerichtete Fläche 8, 8' auf, die in einer parallelen Ebene liegen.

Eine zweite, bekannte Ausführungsmodifikation eines Bauelementes wird in Fig. gezeigt. Das Bauelement besteht aus einer Längswand 1, sowie aus mindestens zwei sekrecht dazu stehenden Querträgerwänden 2, 2', wobei die Längswand 1 in 1' und in 1" über die beiden Querträgerwände 2, 2' hinausgeht. Die Längswand 1, sowie die beiden Querträgerwände 2, 2' weisen je eine nach oben gerichtete Fläche 3, 4, 4', sowie eine nach unten gerichtete Auflagefläche auf, die in zwei parallelen Ebenen liegen.

Die Bauelemente gemäss den Fig. 1 und 2 können als solche untereinander alternierend und alternierend kombiniert angeordnet werden, je nach dem zu errichtenden Elementmauertyp. Die Bauelemente gemäss Fig. 1 werden in alternierender Bauweise gemäss der Fig. 3 angeordnet und ergeben eine freistehende Schallschutzwand.

Auf dem Fundament 9 gemäss Fig. 3 wird zunächst das Bauelement gemäss Fig. 1 mit unter einem Neigungswinkel (a) angeordneten Längswand 5, die nach hinten orientiert ist, aufgesetzt. Auf die beiden Querträgerwände 6, 6' des ersten Bauelementes wird ein analoges Bauelement, aber seitenverkehrt, aufgesetzt, derart, dass die neigungswinklig angeordnete Längswand 5 nach vorne orientiert zu liegen kommt. Das nächste Bauelement wird wieder wie das unterste in derselben Lage auf die beiden Querträgerwände 6, 6' des darunterliegenden aufgesetzt und in alternierender Anordnung wird auf diese Art und Weise die Schallschutzwand bis auf die gewünschte Höhe aufgebaut.

Der teilweise Aufbau einer Stützmauer ist in Fig. 4 dargestellt. Auf das Fundament 9 wird zuerst ein Bauelement gemäss Fig. 2 aufgesetzt, derart, dass die Längswand 1 nach vorne zu liegen kommt. Auf die beiden Querträgerwände wird alsdann ein Bauelement gemäss Fig. 1 aufgesetzt und zwar derart, dass die mit dem Neigungswinkel (a) angeordnete Längswand 5 nach hinten zu stehen kommt. Auf das Bauelement gemäss Fig. 1 wird alsdann ein Bauelement gemäss Fig. 2 aufgesetzt, wobei die Längswand 1 nach vorne zu stehen kommt. Diese Kombination in alternierendem Wandaufbau kann solange weitergeführt werden, bis die gewünschte Höhe der Stützmauer erreicht ist.

Die Figuren 5 und 6 zeigen Querschnitte durch eine freistehende, bepflanzbare Schallschutzwand und durch eine bepflanzbare Stützmauer. Die bepflanzbare Erdböschung wird mit 10 bezeichnet. Wie sich das aufgefüllte Erdmaterial 11 in der Elementmauer verteilt, ist in Fig. 5 und 6 ersichtlich. Die einzelnen Bauelemente werden nach bekannter Art und Weise untereinander verankert. Die sich ergebenden Hohlräume der Elementwand werden mit Erdreich aufgefüllt und können alsdann bepflanzt werden. Je nach Bedarf können die einzelnen Bauelemente bermenartig nach rückwärts versetzt angeordnet werden.

Der Bauelementesatz kennzeichnet sich zudem noch dadurch aus, dass die Herstellungskosten gegenüber bekannten Ausführungen wesentlich gesenkt werden können.

## Patentansprüche

1. Aus einer Vielzahl von Bauelementen zusammengesetzte, bepflanzbare Elementmauer zur Errichtung von Stützmauern oder Felsverkleidungen, wobei jedes Bauelement offenrahmig, aus einem Stück gefertigt, aus lediglich einer Längswand (1, 5) und aus mindestens zwei Querträgerwänden (2, 2'; 6, 6') besteht, die Längswand über die beiden Querträgerwände hinausgeht und die gesamte Oberfläche der Querträgerwände nach oben, sowie auch nach unten gerichtete Auflagerflächen aufweist, dadurch gekennzeichnet, dass die Elementmauer aus Bauelementen zweier Ausführungsmodifikationen zusammengesetzt ist, wobei bei den Bauelementen der ersten Ausführungsmodifikation die Querträgerwände (2, 2') in der Seitenansicht senkrecht zu den Längswänden (1) verlaufen und bei den Bauelementen der zweiten Ausführungsmodifikation die Längswände (5) in der Seitenansicht in einem Neigungswinkel (a) zu den Querträgerwänden (6, 6') angeordnet sind und dass die Bauelemente der beiden Ausführungsmodifikationen jeweils alternierend mit seitenversetzt angeordneten Längswänden (1, 5) übereinandergesetzt sind.

. 2. Aus einer Vielzahl von Bauelementen zusammengesetzte, bepflanzbare Elementmauer zur Errichtung einer freistehenden Schallschutzwand, wobei jedes Bauelement offenrahmig, aus einem Stück gefertigt, aus lediglich einer Längswand (5) und aus mindestens zwei Querträgerwänden (6, 6') besteht, wobei die Längswand über die beiden Querträgerwände hinausgeht und in Seitenansicht in einem Neigungswinkel (a) zu diesem angeordnet ist und wobei die gesamte Oberfläche der Querträgerwände nach oben, sowie auch nach unten gerichtete Auflageflächen aufweist, dadurch gekennzeichnet, dass die Elementmauer aus einem einzigen Grundtyp von Bauelementen derart zusammengesetzt ist, dass die Längswände (5) zweier übereinanderliegender Bauelemente seitenversetzt, d. h. auf entgegengesetzten Seiten der Elementmauer verlaufen, und dass die Längswände (5) derart geneigt sind, dass ihr oberer Rand weiter nach vorne orientiert ist als ihr unterer Rand.

## Claims

1. Plant-holding wall composed of a plurality of construction elements to erect supporting walls or rock linings with each element open-framed, constructed of one piece and consisting only of one longitudinal wall (1, 5) and of a minimum of two cross bracing walls (2, 2'; 6, 6'), the longitudinal wall extending beyond the two cross bracing walls dispaying the entire surface of the cross bracing walls upward ant the support surfaces pointing downward, characterized by the sectional wall being composed of construction elements of two design versions where, with the construction elements of the first design version, the cross bracing walls (2, 2') in a side elevation run vertical to the longitudinal walls (1) and, for the construction elements of the second design version, the longitudinal walls (5) in a side elevation being arranged at a angle of inclination (a) to the cross bracing walls (6, 6') and by the construction elements of the two design versions being superimposed alternatingly with longitudinal walls (1, 5) staggered.

2. Plant-holding wall composed of a plurality of construction elements to erect a freestanding sound absorbing wall with each element open-framed, constructed of one piece and consisting only of one longitudinal wall (5) and of a minimum of two cross bracing walls (6, 6'), the longitudinal wall extending beyond the two cross bracing walls and, in a side elevation, being arranged at an angle of inclination (a) to these with the entire surface of the cross bracing walls upward and the support surfaces pointing downward, characterized by the sectional wall being composed of one single basic type in such a way that the longitudinal walls (5) of two superimposed construction elements run staggered, i.e., on the opposing sides of the sectional walls and by the longitudinal walls (5) being inclined in such a way that their upper edge extends forward farther than their lower edge.

## Revendications

1. Mur composé d'une pluralité d'éléments de construction, pouvant être agrémentés par l'implantation de verdure, pour l'édification de murs de soutènement ou de revêtement de roches, chaque élément constituant un cadre ouvert, fabriqué d'une seule pièce, composé d'une paroi longitudinale (1, 5) et d'au moins deux poutres transversales (2, 2'; 6, 6'), la paroi longitudinale débordant de part et d'autre des poutres transversales, les faces supérieures aussi bien qu'inférieures des poutres transversales présentant, sur leur totalité, une surface d'appui réglée, caractérisé par le fait que le mur est composé d'éléments de construction de deux variantes d'exécution, les éléments de la première variante ayant, en vue latérale, des poutres transversales (2, 2') perpendiculaires aux parois longitudinales (1), les éléments de la seconde variante présentant, en vue latérale, des parois longitudinales (5) inclinées d'un angle (a) par rapport aux poutres transversales (6, 6') et que les éléments des deux variantes d'exécution sont superposés en alternance avec leurs parois longitudinales (1, 5) sur les faces opposées du mur.

2. Mur composé d'une pluralité d'éléments de construction, pouvant être agrémentés par l'implantation de verdure, pour l'édification de parois antibruit, chaque élément constituant un cadre ouvert, fabriqué d'une seule pièce, composé d'une paroi longitudinale (5) et d'au moins deux poutres transversales (6, 6'), la paroi longitudinale débordant de part et d'autre des poutres transversales et inclinée, en vue latérale, d'un angle (a) par rapport à celles-ci, les faces supérieures aussi bien qu'inférieures des poutres transversales présentant, sur leur totalité, une surface d'appui réglée, caractérisé par le fait que le mur est composé d'éléments d'un seul type de base de telle manière que les parois longitudinales (5) de deux éléments superposés soient situées sur les faces opposées du mur et que les parois (5) soient inclinées de telle façon que le bord supérieur dépasse le bord inférieur.
